# EUROPÄISCHE PATENTSCHRIFT

(11) **EP 0 410 364 B1**
(45) Veröffentlichungstag und Bekanntmachung des Hinweises auf die Patenterteilung: **01.12.1993**
(21) Anmeldenummer: 90114122.6
(22) Anmeldetag: 24.07.1990
(51) Int. Cl.: E06B 9/13, E06B 9/15

(54) **Rolladen für Fenster, Türen o. dgl.**
Roller shutter for windows, doors or similar
Volet roulant pour fenêtres, portes et similaires

(30) Priorität: 26.07.1989 DE 8909038 U
(43) Veröffentlichungstag der Anmeldung: 30.01.1991
(73) Patentinhaber: Henkenjohann, Johann, D-33415 Verl (DE)
(72) Erfinder: Henkenjohann, Johann, D-33415 Verl (DE)
(74) Vertreter: Hoefer, Theodor, Dipl.-Ing.

(56) Entgegenhaltungen:
- CH-A- 485 107
- DE-U- 8 521 854
- FR-A- 1 224 175

## Beschreibung

Die Erfindung bezieht sich auf einen Rolladen für Fenster, Türen o. dgl. nach dem Oberbegriff des Hauptanspruchs.

Bisher bekannte Rolladen haben den Nachteil, daß diese aufgrund der aus Stabilitätsgründen verhältnismäßig dicken Profilleisten im aufgewickelten Zustande auf eine Wickelwelle einen verhältnismäßig großen Raum einnehmen und dementsprechend auch der Aufnahmeraum oberhalb eines Fensters oder einer Tür viel Platz beansprucht.

Das DE-U-85 21 854 beschreibt ein Rolltor, bei welchem der Panzer durch parallele, horizontal angeordnete, elastische Segmente gebildet wird. Diese sind mittels horizontaler Stabilisierungsprofile an ihren Stoßkanten verbunden. Die Segmente selbst erstrecken sich über die gesamte Breite des Rolltores und sind aus einem flexiblen Material, wie beispielsweise PVC, Kunststoff oder Gummi gefertigt. Die plattenförmigen Segmente bilden somit den Panzer der Rolltores, die Stabilisierungsprofile dienen dazu, ein Ausbauchen oder Verbiegen des Panzers zu vermeiden und haben weiterhin die Aufgabe, die sehr schweren einzelnen horizontalen Segmente miteinander zu verbinden. Als nachteilig erweist sich bei diesem Rolltor, daß insgesamt eine geringe Formstabilität vorhanden ist, sowohl in Längsrichtung als auch in Querrichtung. Weiterhin ist ein hoher Aufwand erforderlich, die flexiblen Segmente an ihren Stoßkanten miteinander zu verbinden. Bedingt durch die notwendigerweise vorhandenen Dicke der Segmente weist das Rolltor im aufgewickelten Zustand einen großen Durchmesser auf.

Der Erfindung liegt die Aufgabe zugrunde, einen Rolladen der eingangs genannten Art zu schaffen, welcher bei einfachem Aufbau und einfacher, kostengünstiger Herstellbarkeit eine hohe Stabilität aufweist, welcher im aufgewickelten Zustand nur wenig Raum einnimmt und dessen Gelenkverbindungen bei ausreichender Elastizität platzsparend ausgestaltet sind.

Erfindungsgemäß wird die Aufgabe durch die Merkmalskombination des Hauptanspruches gelöst, die Unteransprüche zeigen weitere Vorteilhafte Ausgestaltungen der Erfindung.

Jede in Querrichtung verlaufende Profilleiste des Rolladens besteht somit aus zwei ineinanderfassenden gewölbten Leisten, die unmittelbar aneinanderliegend zwischen sich die senkrechten Gelenkbänder einspannen, welche die übereinander angeordneten Profilleisten miteinander verbinden.

Bei einer bevorzugten Ausführungsform sind die Gelenkbänder nebeneinander sich überlappend zwischen den ineinanderfassenden Profilen eingespannt. Sofern diese Profilbänder aus Stahl beispielsweise mit einer Dicke von 0,01 bis 0,06 mm gebildet sind, so können diese Profilbänder zwischen den ebenfalls aus Stahl gebildeten Profilleisten mittels Punktschweißungen verbunden sein.

Derartige erfindungegemäße Profilleisten aus doppelten Einzelprofilen geben jeder Profilleiste eine hohe Stabilität aufgrund ihrer geringen Dicke, die sich durch die zwischengelagerten senkrecht dazu verlaufenden Gelenkbänder nicht wesentlich erhöht. Derartige aufgewickelte Rolladen zeigen dabei nur einen geringen Gesamtdurchmesser, der sich vorteilhaft auf einen wesentlich kleineren Raumbedarf zur Unterbringung der Wickelwelle als bisher auswirkt.

Auf der Zeichnung sind Ausführungsbeispiele der Erfindung dargestellt. Es zeigen:
- Fig. 1: eine schematische perspektivische Ansicht eines erfindungsgemäßen Rolladens, teilweise aufgewickelt;
- Fig. 2: einen Längsschnitt durch den Rolladen gemäß Fig. 1 mit Querprofilleisten und Gelenkband entsprechend Schnittline II-II in Fig.1 ;
- Fig. 3: einen Querschnitt durch eine Profilleiste mit eingespannten, sich überlappenden Gelenkbändern entsprechend Schnittlinie III -III in Fig.1
- Fig. 4: eine perspektivische Ansicht eines abgeänderten Rolladens mit gelochten Gelenkbändern;
- Fig. 5: eine perspektivische Ansicht eines weiteren abgeänderten Rolladens mit netzförmigen Gelenkbändern;
- Fig. 6: eine perspektivische Ansicht eines weiteren abgeänderten Rolladens mit mit Längsfäden ausgestatteten Gelenkbändern; und
- Fig. 7: eine perspektivische Ansicht eines weiteren abgeänderten Rolladens mit fensterfreilassenden, im Abstand zueinander parallel verlaufenden Gelenkbändern.

Mit (10) sind mehrere Querprofilleisten bezeichnet, die in gewissen Abständen parallel zueinander verlaufen und mittels Gelenkbändern (11) gelenkig zu einem Rolladen miteinander verbunden sind.

Jede Profilleiste (10) besteht aus zwei ineinanderfassenden Einzelleisten (10 a und 10 b) als Ober- (Außen-)leiste einerseits und als Unter- (Innen-)leiste andererseits , die flächig aneinanderliegen und dabei einen hohen Festigkeitswert aufweisen.

Wie Fig. 2 und 3 zeigen, sind zwischen diesen aneinanderliegenden Einzelleisten (10 a, 10 b) schmale Gelenkbänder (11) eingeschaltet, die ebenso wie die Einzelleisten (10 a, 10 b) beispielsweise aus V 2 A-Stahl bestehen und sich senkrecht über die ganze Länge des Rolladens erstrecken.

Beispielsweise kann der Krümmungsradius der Einzelleisten (10 a, 10 b) zwischen 25 und 40 mm liegen. Ihre Breite kann dabei ebenfalls um 40 mm betragen.

Es liegt im Rahmen der Erfindung, den Leisten auch andere Abmessungen zu geben.

Um dem Rolladen eine gewisse Dichtheit zu geben (z. B. gegen Sonneneinstrahlung oder Wind), so kann es vorteilhaft und bevorzugt sein, den Gelenkbändern eine Breite zwischen 60 und 100 mm zu geben und diese dann - wie Fig. 3 zeigt - sich überlappen zu lassen.

Stahlbänder zeigen dabei eine gute Elastizität und hohe Zugfestigkeit.

Die Querprofilleisten (10) haben je nach Bedarf nur einen geringen Abstand wie 5 - 15 mm, so daß der Rolladen eine hohe Festigkeit gegen Durchbiegen besitzt, ohne die Gelenkigkeit zwischen den Leisten zu beschränken.

Bei größeren Abständen wie 30 - 60 mm verringert sich das Gewicht und auch der Wickeldurchmesser beachtlich.

Es liegt auch im Rahmen der Erfindung, die Gelenkbänder in Abständen voneinander senkrecht parallel anzubringen, dann sind aber bei größeren Abständen der Profilleisten Fenster zwischen diesen frei.

Anstelle von elastischen Gelenkbändern (11) aus Stahl können die Gelenkbänder auch aus flexiblen Werkstoffen wie Textilien oder Kunststoff bestehen.
Ebenso können die Profilleisten aus Kunststoff bestehen.

Eine gewichtsmindernde Ausführung kann darin bestehen, daß die Außen- oder die Innenleiste aus Kunststoff und die zugehörige Profilleiste aus Stahl gebildet sind.

Um zwei Profilleisten (10 a, 10 b) miteinander zu verspannen, kann es bevorzugt sein, der äußeren Profilleiste einen kleineren Krümmungsradius zu geben, so daß die Längskanten der ineinanderfassenden Profilleisten (10 a, 10 b) gegeneinander gepreßt werden.

Anstelle einer Punktverschweißung können die Profilleisten (10 a, 10 b) mit den quer dazu verlaufenden Gelenkbändern (11) verklebt sein.

In Fig. 3 soll nur die Überlappung grundsätzlich gezeigt sein. Eine Maßstäblichkeit ist nicht vorhanden.

Die aus Stahl gebildeten Einzelprofilleisten bzw. Gelenkbänder (11) haben vorzugsweise eine Dicke von 0,01 bis 0,06 mm je nach gewünschter Flexibilität der Gelenkbänder oder Festigkeit der Profilleisten (10 a, 10 b).

Gegenüber bekannten Profilleisten zeigt sich somit eine wesentlich verringerte Dicke einerseits und Gewichtsersparnis andererseits bei gleicher, wenn nicht sogar verbesserter Festigkeit.

Hohe Festigkeitswerte der Profilleisten (10) aus Kunststoff können durch eine Kohlenstoff- oder Faserverstärkung erzielt werden.

Es liegt auch im Rahmen der Erfindung, die Gelenkbänder aus gelochten Blechen, aus Gitter wie Drahtgitter, insbesondere Drahtgittergewebe, aus Kunststoff-Fäden o. dgl. zu bilden. Sie können auch aus einem Gewebe aus Kunststoff-Fäden bestehen.

So zeigt Figur 4 einen Rolladen mit gewölbten Profilleisten (10),die mittels gelochter Stahl- oder Kunststoffbändern (21) flexibel aneinander gehängt sind.

Bei der Ausführung gemäß Figur 5 halten aneinanderliegende Bänder (31) aus Netzstreifen oder Gitterstreifen die gewölbten Profilleisten (10).

Gemäß Figur 6 sind die gewölbten Profilleisten (10) mittels Bändern (41) auslängsgerichteten (parallelen) Fäden aus Textilfasern oder Metall zusammengehalten.

Gemäß Figur 7 verlaufen die Stahlbänder (11) derart mit Abstand parallel zueinander, daß zwischen innen Fenster (12) gebildet sind.

Diese Ausführungen gemäß Fig. 4 bis 7 haben gemeinsam, daß die Zwischenräume (12) zwischen den parallel laufenden Profilleisten (10) einerseits luftdurchlässig sind und bei größeren Abmessungen andererseits auch einen Durchblick gewähren.

Die Breite dieser Gelenkbänder kann auch 100 bis 200 cm betragen. Die Abstände der Profilleisten kann auf 80 bis 120mm vergrößert sein.

## Patentansprüche

1. Rolladen für Fenster, Türen oder dergleichen, mit mehreren gelenkig miteinander verbundenen und parallel zueinander verlaufenden gewölbten Profilleisten (10a, 10b), dadurch gekennzeichnet, daß zwischen jeweils einem Paar von ineinanderliegenden Profilleisten (10a, 10b) senkrecht zu diesen verlaufende flexible separate Gelenkbänder (11) eingespannt sind, welche die mehreren Paare von Profilleisten (10a, 10b) in senkrechter Richtung miteinander verbinden, wobei die Profilleisten (10a, 10b) breiter sind als die Gelenkbänder (11) und wobei jedes Gelenkband (11) mit mehr als zwei Paaren von Profilleisten (10a, 10b) verbunden ist.

2. Rolladen nach Anspruch 1, dadurch gekennzeichnet, daß die Gelenkbänder (11) senkrecht nebeneinander sich überlappend zwischen den ineinanderfassenden Profilleisten (10a, 10b) eingespannt sind.

3. Rolladen nach Anspruch 1 oder 2, dadurch gekennzeichnet, daß die Gelenkbänder (11) aus elastischem Stahl mit einer Dicke von 0.01 bis 0,06 mm gebildet sind.

4. Rolladen nach einem der Ansprüche 1 bis 3, dadurch gekennzeichnet, daß die Gelenkbänder (11) eine Dicke von 0,2 bis 0,3 mm aufweisen.

5. Rolladen nach einem der Ansprüche 1 bis 4, dadurch gekennzeichnet, daß die Gelenkbänder (11) eine Breite zwischen 50 bis 100 mm oder 100 bis 200 cm aufweisen.

6. Rolladen nach einem der Ansprüche 1 bis 5, dadurch gekennzeichnet, daß die Profilleisten (10a, 10b) und/oder die Gelenkbänder (11) aus V2A-Stahl bestehen.

7. Rolladen nach einem der Ansprüche 1 oder 2, dadurch gekennzeichnet, daß die Profilleisten (10a,10b) aus Kunststoff gebildet sind.

8. Rolladen nach einem der Ansprüche 1 bis 2, dadurch gekennzeichnet, daß die Profilleisten (10a,10b) mit einem Radius von 20 bis 40 mm gekrümmt sind.

9. Rolladen nach einem der Ansprüche 1 bis 8, dadurch gekennzeichnet, daß die Krümmung einer äußeren Profilleiste (10a) kleiner ist als die Krümmung einer inneren Profilleiste (10b).

10. Rolladen nach einem der Ansprüche 1 bis 9, dadurch gekennzeichnet, daß eine der beiden ineinanderfassenden Profilleisten (10a, 10b) aus Kunststoff und die andere Profilleiste aus Stahl gebildet ist.

11. Rolladen nach einem der Ansprüche 1 bis 10, dadurch gekennzeichnet, daß die Profilleisten (10a,10b) farbig eloxiert sind.

12. Rolladen nach einem der Ansprüche 1 bis 11, dadurch gekennzeichnet, daß die flexiblen Gelenkbänder (11) aus Textilwerkstoffen gebildet sind.

13. Rolladen nach einem der Ansprüche 1 bis 11, dadurch gekennzeichnet, daß die flexiblen Gelenkbänder (11) aus mit Glasfaser- und/oder Kohlenstoff verstärkten Kunststoffstreifen gebildet sind.

14. Rolladen nach einem der Ansprüche 1 bis 13, dadurch gekennzeichnet, daß die Gelenkbänder (11) zwischen den Profilleisten (10a,10b) punktverschweißt sind.

15. Rolladen nach einem der Ansprüche 1 bis 13, dadurch gekennzeichnet, daß die Gelenkbänder (11) und die Profilleisten (10a,10b) miteinander verklebt sind.

16. Rolladen nach einem der Ansprüche 1 bis 12, dadurch gekennzeichnet, daß die flexiblen Gelenkbänder (11) aus einem Gitter aus Draht oder Kunststoff-Fäden gebildet sind.

17. Rolladen nach einem der Ansprüche 1 bis 16, dadurch gekennzeichnet, daß die Paare von Profilleisten (10a, 10b) in einem Abstand von 80 bis 120 mm voneinander mit den Gelenkbändern (11) verbunden sind.

## Claims

1. A roller shutter for windows, doors or similar, having several curved profile strips (10a, 10b) connected flexibly to one another and extending parallel to one another,
**characterised in that** between one pair of interlocking profile strips (10a, 10b) are mounted flexible, separate links (11) extending perpendicular to said strips, which links connect the several pairs of profile strips (10a, 10b) to one another in vertical direction, whereby the profile strips (10a, 10b) are wider than the links (11) and whereby each link (11) is connected to more than two pairs of profile strips (10a, 10b).

2. A roller shutter according to Claim 1,
**characterised in that** the links (11) are mounted vertically next to one another between the profile strips (10a, 10b) so that they overlap.

3. A roller shutter according to Claim 1 or 2,
**characterised in that** the links (11) are formed from elastic steel having a thickness of 0.01 to 0.06 mm.

4. A roller shutter according to one of Claims 1 to 3,
**characterised in that** the links (11) have a thickness of 0.2 to 0.3 mm.

5. A roller shutter according to one of Claims 1 to 4,
**characterised in that** the links (11) have a width of between 50 to 100 mm or 100 to 200 cm.

6. A roller shutter according to one of Claims 1 to 5,
**characterised in that** the profile strips (10a, 10b) and/or the links (11) are made from V2A steel.

7. A roller shutter according to one of Claims 1 or 2,
**characterised in that** the profile strips (10a, 10b) are formed from plastic.

8. A roller shutter according to one of Claims 1 to 2,
**characterised in that** the profile strips (10a, 10b) are curved with a radius of 20 to 40 mm.

9. A roller shutter according to one of Claims 1 to 8,
**characterised in that** the curvature of an outer profile strip (10a) is less than the curvature of an inner profile strip (10b).

10. A roller shutter according to one of Claims 1 to 9,
**characterised in that** one of the two interlocking profile strips (10a, 10b) is formed from plastic and the other profile strip is formed from steel.

11. A roller shutter according to one of Claims 1 to 10,
**characterised in that** the profile strips (10a, 10b) are anodised in colour.

12. A roller shutter according to one of Claims 1 to 11,
**characterised in that** the flexible links (11) are formed from textile materials.

13. A roller shutter according to one of Claims 1 to 11,
**characterised in that** the flexible links (11) are formed from plastic strips reinforced with glass fibre and/or carbon.

14. A roller shutter according to one of Claims 1 to 13,
**characterised in that** the links (11) are spot-welded between the profile strips (10a, 10b).

15. A roller shutter according to one of Claims 1 to 13,
**characterised in that** the links (11) and the profile strips (10a, 10b) are stuck together.

16. A roller shutter according to one of Claims 1 to 12,
**characterised in that** the flexible links (11) are formed from a wire lattice or plastic fibres.

17. A roller shutter according to one of Claims 1 to 16,
**characterised in that** the pairs of profile strips (10a, 10b) are connected to the links (11) at a distance of 80 to 120 mm from one another.

## Revendications

1. Volet roulant pour fenêtres, portes ou similaires, à plusieurs lamelles profilées (10a, 10b) courbées, reliées l'une à l'autre de ma- nière articulée et s'étendant parallèles l'une à l'autre, caractérisé en ce qu'entre chaque paire de lamelles profilées (10a, 10b) emboîtées l'une dans l'autre sont enserrées des bandes d'articulation (11) flexibles séparées, s'étendant perpendiculairement à ces lamelles, qui relient les multiples paires de lamelles profilées (10a, 10b) l'une à l'autre dans une direction perpendiculaire, les lamelles (10a, 10b) étant plus larges que les bandes d'articulation (11) et chaque bande d'articulation (11) étant reliée à plus de deux paires de lamelles (10a, 10b).

2. Volet roulant suivant la revendication 1, caractérisé en ce que les bandes d'articulation (11) sont enserrées perpendiculairement, l'une à côté de l'autre en se recouvrant, entre les lamelles profilées s'emboîtant l'une dans l'autre (10a, 10b) .

3. Volet roulant suivant la revendication 1 ou 2, caractérisé en ce que les bandes d'articulation (11) sont réalisées en acier élastique d'une épaisseur de 0,01 à 0,06 mm.

4. Volet roulant suivant l'une des revendications 1 à 3, caractérisé en ce que les bandes d'articulation (11) présentent une épaisseur de 0,2 à 0,3 mm.

5. Volet roulant suivant l'une des revendications 1 à 4, caractérisé en ce que les bandes d'articulation (11) présentent une largeur de 50 à 100 mm ou de 100 à 200 cm .

6. Volet roulant suivant l'une des revendications 1 à 5, caractérisé en ce que les lamelles profilées (10a, 10b) et/ou les bandes d'articulation (11) sont en acier V2A.

7. Volet roulant suivant l'une des revendications 1 ou 2, caractérisé en ce que les lamelles profilées (10a, 10b) sont réalisées en matière plastique.

8. Volet roulant suivant l'une des revendications 1 à 2, caractérisé en ce que les lamelles profilées (10a, 10b) sont courbées suivant un rayon de 20 à 40 mm.

9. Volet roulant suivant l'une des revendications 1 à 8, caractérisé en ce que la courbure d'une lamelle profilée extérieure (10a) est inférieure à la courbure d'une lamelle profilée intérieure (10b).

10. Volet roulant suivant l'une des revendications 1 à 9, caractérisé en ce que l'une des deux lamelles profilées (10a, 10b) s'emboîtant l'une dans l'autre est réalisée en matière plastique et que l'autre lamelle profilée est réalisée en acier.

11. Volet roulant suivant l'une des revendications 1 à 10, caractérisé en ce que les lamelles profilées (10a, 10b) sont oxydées électrolytiquement de manière colorée.

12. Volet roulant suivant l'une des revendications 1 à 11, caractérisé en ce que les bandes d'articulation flexibles (11) sont réalisées en matériaux textiles.

13. Volet roulant suivant l'une des revendications 1 à 11, caractérisé en ce que les bandes d'articulation flexibles (11) sont réalisées en bandes de matière plastique renforcées de fibre de verre et/ou de carbone.

14. Volet roulant suivant l'une des revendications 1 à 13, caractérisé en ce que les bandes d'articulation (11) sont soudées par points entre les lamelles profilées (10a, 10b).

15. Volet roulant suivant l'une des revendications 1 à 13, caractérisé en ce que les bandes d'articulation (11) et les lamelles profilées (10a, 10b) sont collées les unes aux autres.

16. Volet roulant suivant l'une des revendications 1 à 12, caractérisé en ce que les bandes d'articulation flexibles (11) sont réalisées en un treillis de fil métallique ou de fils de matière plastique.

17. Volet roulant suivant l'une des revendications 1 à 16, caractérisé en ce que les paires de lamelles profilées (10a, 10b) sont reliées aux bandes d'articulation (11) à une distance de 80 à 120mm l'une de l'autre.
